# FASCICULE DE BREVET EUROPEEN

(11) **EP 0 381 101 B1**
(45) Date de publication et mention de la délivrance du brevet: **28.12.1994**
(21) Numéro de dépôt: 90101693.1
(22) Date de dépôt: 29.01.1990
(51) Int. Cl.: H01R 9/05

(54) **Agencement de raccordement pour câble coaxial et module de raccordement correspondant, notamment bloc de jonction**
Verbindungseinrichtung für Koaxialkabel und entsprechender Verbindungsmodul, insbesondere Verbindungsblock
Connection means for a coaxial cable and a connecting module therefor, in particular a junction block

(30) Priorité: 30.01.1989 FR 8901118
(43) Date de publication de la demande: 08.08.1990
(73) Titulaire: ENTRELEC SA, F-69100 Villeurbanne (FR)
(72) Inventeur: Heng, Jean-Paul, F-69005 Lyon (FR); Marmonier, André, F-69500 Bron (FR); Guernet, Henri, F-69003 Lyon (FR)
(74) Mandataire: Weinmiller, Jürgen

(56) Documents cités:
- CH-A- 578 265
- DE-B- 1 242 731
- DE-U- 8 714 093
- GB-A- 1 194 994

## Description

L'invention concerne les agencements de raccordement pour câbles coaxiaux et les modules de raccordement, en particulier du type bloc de jonction, comportant de tels agencements.

Il est connu de raccorder des fils électriques ou fibres optiques, respectivement à un appareillage ou entre eux et bout à bout, au moyen d'agencements de raccordement rapide en installation industrielle. Les extrémités des fils ou fibres sont introduits dans les agencements, sans préparation ou après une préparation minimale, et sont assujettis et raccordés en une ou peu d'opérations avec peu ou pas d'outillage.

De tels agencements de raccordement rapide sont susceptibles d'être incorporés dans des appareillages pour la connexion de fils ou fibres ou dans des unités de raccordement permettant de relier électriquement ou optiquement des fils ou fibres entre eux. Des exemples d'agencement de ce genre sont notamment décrits dans les documents FR-A-2598039 et FR-A-2604532 de la demanderesse qui concernent des blocs de jonction destinés à être montés sur des profilés normalisés de support pour armoires et bâtis d'appareillage.

Or le raccordement de câbles coaxiaux s'effectue le plus souvent par l'intermédiaire de connecteurs embrochables dont la pose sur un câble est minutieuse et donc relativement lente et coûteuse.

Le document DE-A-1242731 décrit cependant un agencement de connexion, de forme tubulaire, pour deux câbles coaxiaux mis bout à bout. Des pièces conductrices d'allure cylindrique en parties fendues permettent de recevoir, immobiliser et connecter séparément les conducteurs centraux et les conducteurs périphériques qu'elles viennent enserrer sous l'action d'éléments, d'allure tubulaire ou annulaire, qui les compriment. Ces éléments sont eux-mêmes soumis à l'action de capuchons venant se visser aux extrémités de l'agencement et au travers de chacun desquels passe un des câbles.

L'invention propose un agencement de raccordement pour extrémité de câble coaxial et un module de raccordement de câbles coaxiaux bout-à-bout, notamment un bloc de jonction, doté de tels agencements.

Cet Agencement de raccordement est prévu composé d'au moins un tube de liaison, électriquement conducteur, dont au moins une extrémité, dite de raccordement, est agencée pour recevoir une extrémité d'un câble coaxial dont le conducteur périphérique a été dénudé de son gainage pour pouvoir être électriquement raccordé au tube de liaison dans lequel il pénètre, ledit tube comportant des moyens d'immobilisation et de raccordement électrique qui sont constitués par des languettes et par des mors, périphériques et élastiques, respectivement pour le conducteur périphérique et pour le conducteur central du câble coaxial, les mors étant placés à une extrémité d'une pièce conductrice de liaison logée axialement dans le tube de liaison dont elle est électriquement isolée.

Selon une caractéristique de l'invention, les moyens d'immobilisation et de raccordement de conducteur périphérique sont constituées par des languettes, ménagées en extrémité de raccordement du tube de liaison, et par une première bague coulissant sur le tube de liaison et permettant de rapprocher les languettes, lorsqu'elle les enserre, ou alternativement de les laisser librement écartées, suivant le positionnement qui est donné à cette première bague au long du tube, et en ce que les moyens d'immobilisation et de raccordement de conducteur central comportent une seconde bague coulissant dans le tube de liaison sur la pièce de liaison sous l'action d'un poussoir saillant hors du tube de liaison au travers d'une ouverture longitudinale de ce dernier, ladite bague permettant de rapprocher les mors situés à une extrémité de pièce de liaison, lorsqu'elle les enserre ou alternativement de le laisser librement écartés, suivant le positionnement qui est donné à cette seconde bague au long de la pièce de liaison.

L'invention, ses caractéristiques et ses avantages sont précisé dans la description qui suit en liaison avec les figures répertoriées ci-dessous.

La figure 1 présente une vue en perspective d'un module de raccordement comportant deux agencements selon l'invention.

La figure 2 présente une coupe longitudinale du module de raccordement présenté en figure 1.

La figure 3 présente une coupe longitudinale d'une extrémité de câble coaxial dotée d'un embout auxiliaire optionnel en vue de son raccordement à un agencement selon l'invention.

La figure 4 présente une coupe longitudinale d'un module de raccordement, de type bloc de jonction, monté sur un profilé de support.

La figure 5 présente un détail de réalisation du dispositif de fixation d'un câble coaxial dans l'un des agencements de raccordement d'un module de raccordement.

Comme indiqué ci-dessus, la figure 1 présent un module de raccordement 1, de forme tubulaire, comportant, à chacune de ses deux extrémités, un agencement de raccordement pour une extrémité de câble coaxial, la constitution d'un module et des agencements de raccordement étant précisés par la figure 2.

Le module de raccordement 1 est organisé autour d'un tube 2 en matériau conducteur ou au moins localement conducteur tel un tube métallisé, dont les extrémités sont façonnées de manière à pouvoir accueillir et retenir une extrémité d'objet cylindrique et en l'occurence une extrémité de câble coaxial 3 ou 3′ qui, ici, est préalablement débarassée du gainage recouvrant le conducteur périphérique 4 ou 4′, généralement constitué par une tresse cylindrique, de ce câble coaxial.

Dans l'exemple proposé, le tube 1 est constitué d'une pièce unique creuse par les extrémités évasées de laquelle pénétrent les câbles coaxiaux. Chaque extrémité évasée est dotée de fentes longitudinales débouchantes délimitant entre elles des languettes longitudinales de pincement 5 ou 5′ qui présentent une certaine élasticité en raison de leur longueur. Ces languettes, en raison de la conformation de leurs propres extrémités libres, forment l'évasement destiné à faciliter l'introduction d'une extrémité préparée de câble coaxial, entre elles, dans le tube. Une bague externe 6 ou 6′ vient coulisser sur le tube 1 au niveau de chaque agencement de raccordement, entre une première position pour laquelle les languettes s'évasent librement et permettent l'introduction d'une extrémité préparée de câble coaxial, et une seconde position, dite de coincement, pour laquelle cette bague enserre les languettes de pincement 5 et 5′. La section transversale de l'ouverture que délimitent les languettes entre elles, est alors réduite et permet d'immobiliser par compression l'extrémité préparée de câble coaxial insérée entre ces languettes.

Dans l'exemple proposé les languettes longitudinales de pincement 5 ou 5′ qui sont électriquement conductrices viennent en appui sur la tresse cylindrique conductrice qui constitue le conducteur périphérique 4 ou 4′ du câble coaxial 3 ou 3′, établissant ainsi une continuité électrique entre ce conducteur périphérique et le tube 1.

Selon une variante de réalisation présentée en figure 3, un embout auxiliaire 7 cylindrique, rigide, en matériau conducteur est inséré entre la tresse cylindrique du conducteur périphérique, tel 4, de chaque extrémité de câble coaxial à raccorder et l'isolant, tel 8, séparant ce conducteur périphérique du conducteur central 9 du câble, dans la zone où la tresse cylindrique du conducteur périphérique est mise à nu.

Ceci facilite l'immobilisation de cette tresse cylindrique par les languettes de pincement 5 ou 5′ d'une extrémité d'agencement de raccordement qui pressent alors cette tresse contre l'embout auxiliaire 7 rigide.

Le maintien d'une bague 6 ou 6′ en position de coincement sur le tube 1 est ici assuré par l'intermédiaire de moyens auxiliaires. Cette immobilisation peut-être réalisée par exemple par coopération de reliefs complémentaires respectivement distribués sur le tube 1 et sur la bague considérée, un renflement annulaire externe, profilé, non figuré, du tube servant par exemple de butée en retour à la bague après arrivée de celle-ci à sa position de coincement, selon un arrangement classique. Cette immobilisation peut également être réalisée de manière à prendre en compte les tolérances admises sur les éléments impliqués, les variations de dimension au cours du temps notamment avec la température et les éventuelles tractions sur les câbles et/ou vibrations transmises au tube 1 et/ou aux câbles, les moyens auxiliaires prévus à cet effet seront décrits plus loin en liaison avec la figure 5.

Le raccordement du conducteur central 9 ou 9′ d'un câble coaxial à un agencement de raccordement s'effectue par l'intermédiaire d'une pièce 10 ou 10′ qui et immobilisée en une position déterminée à l'intérieur du tube 1 par l'intermédiaire d'une pièce de positionnement 11 ou 11′.

La pièce conductrice 10 ou 10′ comporte une tête 12 ou 12′ permettant sa connexion à un conducteur central 9 ou 9′ de câble coaxial. Dans la forme de réalisation proposée ce conducteur central doit préalablement être dénudé en bout, à son extrémité de raccordement pour pouvoir coopérer avec une pièce conductrice.

La tête de connexion 12 ou 12′ d'une pièce conductrice est ici conçue de manière à recevoir une extrémité dénudée de conducteur central dans un évidemment central qui est positionné axialement dans le tube par la pièce de positionnement 11 ou 11′ qui porte la pièce conductrice où se trouve cet évidemment.

L'évidemment central est bordé par des mors d'un cône de serrage comportant par exemple une large base dans laquelle s'ouvre l'ouverture chanfreinée de l'évidemment qui permet l'introduction d'un conducteur central dénudé. La base étroite du cône se termine par une tige 13 ou 13′ ici cylindrique venant s'immobiliser dans la pièce de positionnement 11 ou 11′ de la pièce conductrice à laquelle appartiennent le cône et l'évidemment central considérés. Des fentes radiales courent le long du cône et délimitent des mors qui sont légèrement écartés les uns des autres au repos, pour permettre l'insertion d'un conducteur central dénudé.

Une bague interne mobile 14 ou 14′ est associée à chaque cône de serrage pour permettre le rapprochement des mors de ce cône sur une extrémité de conducteur central et en conséquence l'immobilisation de ce dernier dans la pièce conductrice comportant le cône considéré. Chaque bague interne 14 ou 14′ est apte à coulisser dans le tube 3 qui assure son guidage, elle coulisse simultanément sur une pièce conductrice 10 ou 10′ au niveau du cône 12 ou 12′ qu'elle vient actionner et ici de la tige 13 ou 13′ portant ce cône. A cet effet chaque bague interne 14 ou 14′ comporte axialement et intérieurement une portée conique de forme complémentaire de celle du cône de serrage sur lequel elle est apte à se positionner et ici une portée supplémentaire permettant son coulissement sur la tige 13 portant le cône de serrage considéré. Chaque bague interne comporte de plus une portée cylindrique externe par laquelle elle prend appui et se guide à l'intérieur du tube 1 lors de ses coulissements la conduisant alternativement d'une position de repos où les mors, qui sont par exemple au nombre de trois, sont écartés et laissent pénétrer un conducteur central 9 ou 9′ dans l'évidemment central qu'ils bordent, à une position de serrage pour laquelle la portée conique de la bague interne passe contre le cône de serrage dont les mors tendent à se rapprocher l'un de l'autre en réduisant le volume de l'évidemment central et en comprimant latéralement l'extrémité du conducteur central 9 ou 9′ positionnée entre eux dans cet évidemment central.

Une ouverture 15 ou 15′, ici d'allure rectangulaire, est ménagée dans le tube 1 au niveau de chaque bague interne 14 pour permettre d'assurer le coulissement de cette bague dans le tube 1, depuis l'extérieur de ce tube. Le moyen mis en oeuvre est figuré par un poussoir 16 ou 16′ venant pénétrer depuis l'extérieur du tube 9, dans une cavité appropriée de la bague interne 14 ou 14′, au niveau de l'ouverture 15 ou 15′. Les dimensions de la cavité sont choisies pour permettre un déplacement longitudinal d'une bague interne 14, entre ses positions de repos et de serrage, par l'intermédiaire de son poussoir 16 ou 16′, lorsque celui-ci est soumis à une poussée latérale parallèle à l'axe du tube 1 par un utilisateur.

Selon une forme de réalisation, on s'arrange pour que la bague externe 6 ou 6′ et la bague interne 14 ou 14′, d'un même agencement de raccordement d'une extrémité de câble coaxial 9 ou 9′ soient simultanément actionnées par une même poussée latérale parallèle à l'axe du tube 1, comme symbolisé sur la figure 2 et représenté sur la figure 5 qui est décrite plus loin.

La pièce conductrice 10 ou 10′ est assujettie à la pièce de positionnement 11 ou 11′, qui est par exemple une pièce cylindrique surmoulée au niveau d'au moins un épaulement annulaire 17 ou 17′, dont est dotée la tige 13 ou 13′ de cette pièce conductrice.

La pièce de positionnement 11 ou 11′ est immobilisée à une position prédéterminée dans le tube 2 par exemple par coopération d'une gorge annulaire 18 ou 18′ qu'elle comporte à sa périphérie avec un ou plusieurs renflements internes 19 ou 19′ complémentaires ménagés à l'intérieur du tube 2. Les renflements prévus pour une telle disposition permettant par exemple aux deux pièces de positionnement 11 et 11′ ainsi qu'aux pièces encore non décrites qui sont logées entre ces pièces de positionnement de coulisser dans le tube 2 lors de leur introduction.

Le positionnement des pièces 11 et 11′ est assuré par l'introduction des renflements 19 ou 19′ dans les gorges annulaires 18 ou 18′, l'immobilisation de ces pièces de positionnement par rapport au tube 2 est alors susceptible d'être terminée par une accentuation des renflements qui augmente la pénétration des renflements dans les gorges où ils sont entrés.

Une pièce conductrice 10 est susceptible d'être directement reliée à un appareillage électrique non figuré ici auquel est également relié le tube 2, la pièce de positionnement 11 est par exemple une extension d'une partie isolante du boîtier de l'appareillage envisagé ici.

Dans ce cas, le tube 2 n'est muni d'un agencement de raccordement qu'à une seule de ses extrémités, l'autre extrémité recevant l'extension que constitue la pièce de positionnement 11 qui sert à assujettir le tube 2 au boîtier de l'appareillage, la pièce conductrice 10 pénètre alors dans le boîtier au travers de la pièce de positionnement.

Dans la réalisation présentée en figure 2, le tube 2 est muni d'un agencement de raccordement à chacune de ses deux extrémités et les pièces de positionnement 11 et 11′ sont des bagues enfilées à l'intérieur du tube où elles s'immobilisent au niveau des renflements 19, comme énonçé précédemment.

Dans une première forme de réalisation les deux pièces conductrices 10 et 10′ peuvent être réunis en une seule pièce comportant une tête de connexion 12, 12′ à chaque extrémité.

Dans une forme préférée de réalisation, les deux pièces conductrices sont isolées l'une de l'autre et interconnectables par l'intermédiaire d'un commutateur.

A cet effet chaque pièce conductrice 10 ou 10′ comporte une broche de connexion 20 ou 20′. Cette broche de connexion est ici positionnée dans l'alignement de la tige 13 ou 13′ qu'elle prolonge de l'autre côté du ou des épaulements 17 ou 17′ et à l'autre extrémité de pièce 10 ou 10′ par rapport aux têtes de connexion 12 ou 12′. Les deux broches 20 et 20′ sont alignées face à face selon l'axe du tube 2 dans une unité de raccordement à deux agencements et leurs extrémités libres sont séparées par un espace vide. Un coulisseau 21, ici en matériau isolant est intercalé dans le tube 2 entre les pièces de positionnement 11 et 11′, il comporte un conduit longitudinal 22 dimensionné de manière à ce qu'il puisse s'enficher sur l'une et/ou l'autre, des deux broches 20 et 20′. Ce conduit longitudinal est réalisé de manière à être électriquement conducteur, par exemple par métallisation de manière à interconnecter les broches 20 et 20′ lorsqu'il est positionné de manière à être en contact avec chacune d'entre elles.

Un poussoir 23 qui pénétre dans le tube 2 par une ouverture longitudinal 24, permet de déplacer le coulisseau 21 entre deux positions, il vient ici se fixer dans une cavité latérale du coulisseau. Les longueurs du conduit longitudinal 22 et des broches 20 et 20′ sont choisies de manière que le coulisseau 21 interconnecte les broches lorsqu'il est déplacé dans une première position et qu'il ne soit plus en contact qu'avec une seule d'entre ces deux broches lorsqu'il est placé dans l'autre position.

Une prise pour fiche de test est prévue latéralement sur le tube 2, la fiche de test est supposée comporter un conducteur central 25 se terminant en forme de broche et un conducteur périphérique cylindrique rigide 26 axialement en retrait par rapport à l'extrémité libre en forme de broche du conducteur central.

Le tube 2 est muni d'un orifice latéral 27 qui s'ouvre au niveau d'une des pièces de positionnement qui est ici la pièce 17′ et qui est dimensionné pour permettre l'insertion d'une fiche de test de telle manière que le conducteur périphérique 26 de cette fiche soit électriquement connecté au tube 2.

Dans l'exemple de réalisation proposé, la pièce de positionnement 11′ se présente sous forme d'une bague cylindrique immobilisée au niveau d'au moins un renflement 19′ et de l'orifice 27 du tube 2. Un conduit 28 ménagé latéralement dans la pièce de positionnement 11′ permet la pénétration du conducteur central 25 d'une fiche de test à travers l'orifice latéral 27 du tube 2 jusqu'à la pièce conductrice 10′, ici entre les épaulements 17′ immobilisant la pièce conductrice 10′ et sa pièce de positionnement 11′ l'une par rapport à l'autre .

L'interconnexion de deux câbles coaxiaux 3 et 3′ s'effectue après une préparation préalable de leurs extrémités à connecter qui consiste à mettre à nu le conducteur central à partir d'une de ses extrémités sur une longueur suffisante pour permettre son immobilisation dans l'évidemment central d'une tête de connexion 12 et une connexion électrique convenable avec cette tête par l'intermédiaire des mors qui assurent l'immobilisation, la longueur suffisante correspondant souvent à la profondeur de l'évidemment central lorsque celui-ci est borgne.

Le conducteur périphérique 4 est également débarrassé de son gainage externe, ce dernier étant éliminé sur une longueur qui correspond par exemple à la distance séparant le fond d'un évidemment central, d'une tête de connexion 12, du bord de l'extrémité du tube 2 vers lequel s'ouvre cet évidement ; le gainage restant vient alors buter contre l'extrémité du tube 2 lorsque le câble coaxial est en place dans l'agencement de raccordement.

La connexion et l'immobilisation d'une extrémité préparée de câble coaxial 3 s'effectuent simultanément par déplacement de la bague externe 4 et de la bague interne 14 de l'agencement de raccordement dans lequel cette extrémité a été introduite, la poussée de déplacement est réalisée latéralement, parallèlement à l'axe du tube 2 et vers l'embouchure de l'agencement par où pénétre le câble.

Selon une forme de réalisation, dont un exemple est présenté en figure 5, un même poussoir ici référencé 16a permet de déplacer simultanément une bague externe 6a et une bague interne 14a d'un même agencement de raccordement en autorisant un déplacement de la bague externe plus grand que celui de la bague interne, pour tenir compte des caractéristiques différentes des moyens de coincement mis en oeuvre pour d'une part le conducteur périphérique 4 d'autre part le conducteur central 9.

Dans l'exemple de réalisation proposé le tube 2a contient la bague interne 14a qui est mue au travers d'une ouverture 15 de ce tube par l'intermédiaire d'une patte 30 pénétrant dans le tube par une ouverture 15a.

La patte 30 vient prendre appui dans une cavité longitudinale 31 ménagée à la périphérie de la bague interne sous l'ouverture, cette cavité longitudinale permet un déplacement longitudinal limité de la patte parallèlement à l'axe du tube 2a avant d'entraîner la bague interne en translation parallèlement à l'axe du tube 2a et vers le milieu de ce tube.

La bague externe 6a est intérieurement tronconique et vient entourer les languettes longitudinales de pincement 5a prévues pour l'immobilisation et la connexion d'un conducteur périphérique 4 de câble coaxiale.

Les languettes 5a sont ici portées par un tube complémentaire 2b venant se fixer en bout d'une extrémité cylindrique du tube 2a qu'il prolonge.

Le tube complémentaire 2b qui porte des languettes de pincement 5a fonctionnellement identiques aux languettes de pincement 5 évoquées plus haut sert de support et de butée pour une extrémité d'un ressort de compression 32 dont l'autre extrémité repose et vient en butée sur la bague externe 6a. Le ressort 32 tend donc à repousser la bague externe vers l'extérieur par rapport au tube 2a et sa pression tend à comprimer les languettes de pincement vers l'axe du tube 2b qui les comporte, sous l'action de la portion tronconique de la bague externe 6a qui prend appui sur elles et qui traduit en compression la poussée du ressort.

L'action du ressort 32 est susceptible d'être contrecarrée par une action manuelle sur le poussoir 16a qui comporte une pièce de poussée 33 ménagée à sa base parallèlement à la patte 30, cette pièce de poussée est conformée pour repousser la bague externe 6a en comprimant le ressort, lorsque le poussoir 16a est pressé latéralement vers la partie médiane du tube 2a parallèlement à l'axe de ce tube.

L'élasticité des languettes longitudinales de pincement 5a tend à les écarter et à agrandir l'entrée d'insertion du câble coaxial dans le tube complémentaire 2b, lorsque la bague externe 6a est déplacée par la pièce de poussée dans le sens d'introduction du câble coaxial, vers la partie médiane du tube 2a.

Le poussoir 16a est ici monté coulissant dans un boîtier 34 contenant au moins l'agencement de raccordement considéré, il saille hors de ce boîtier au travers d'une ouverture longitudinale 35 de manière à pouvoir être déplacé en translation d'un emplacement pour lequel il est possible d'introduire une extrémité préparée de câble coaxial à raccorder dans les tubes 2a et 2b, en position de raccordement, à un emplacement pour lequel les mors de la tête de connexion 12a et les languettes de pincement 5a, sont serrées et coincent les conducteurs d'un câble coaxial.

Le boîtier 34 comporte à cet effet un orifice d'introduction de câble 36 en face duquel on vient positionner l'embouchure porteuse de languettes de pincement 5a d'un agencement de raccordement. Ce dernier est immobilisé dans le boîtier de manière usuelle par exemple par coopération de ses parties fixes dont le tube 2a avec des reliefs complémentaires ménagés à l'intérieur du boîtier qui est par exemple en matériau isolant moulé.

Le poussoir 16a est ramené en position de coincement de câble coaxial par l'intermédiaire d'un ressort hélicoïdal de compression 37 qui prend ici appui d'une part sur une paroi fixe 38 d'un logement ménagé pour lui dans le boîtier 34 et d'autre part sur la pièce de poussée 33 de manière à éloigner cette dernière de la bague 6a en l'absence de poussée manuelle d'ouverture exerçée sur le poussoir 16a vers la partie médiane du tube de liaison 2a parallèlement à l'axe de ce tube.

Pour insérer une extrémité préparée de câble coaxial dans un agencement de raccordement selon cette forme de réalisation il est nécessaire de repousser le poussoir 16a dans le sens d'introduction du câble coaxial puis d'introduire le conducteur central 9 dans l'évidemment central de la tête de connexion 12a et le conducteur périphérique 4 dans le conduit existant entre les languettes de pincement 5a.

Le relâchement du poussoir 16a entraîne son déplacement vers l'extrémité du boîtier où il est situé, sous l'action du resort 37 agissant sur la pièce de poussée 33. La bague externe 6a, repoussée par son ressort hélicoïdal 32, suit le déplacement du poussoir 16a et vient emprisonner le conducteur périphérique 4 entre les languettes de pincement 5a qui connectent simultanément ce conducteur périphérique aux tubes 2a, 2b.

Après un léger délai du à la forme de cavité 31 le poussoir 16a entraîne la bague interne 14a qui vient coincer le conducteur central 9 entre les mors de la tête de connexion 12a en assurant une continuité électrique entre ce conducteur central et l'ensemble de la pièce conductrice 10 qui comporte cette tête.

Le ressort 32, la bague externe 6a et les languettes de pincement 5a du tube complémentaire 2a permettent par leur conformation de maintenir immobile le conducteur central 4 du câble coaxial malgré d'éventuelles vibrations et/ou d'éventuelles variations dimensionnelles dues tant aux éléments en cause qu'à l'environnement climatique.

L'agencement de raccordement selon l'invention et/ou le module de raccordement composé de deux agencements dos à dos sont susceptibles d'être incorporés dans de nombreux appareillages et en particulier, le module est susceptible de constituer un bloc de jonction tel que présenté à la figure 4.

Ce bloc de jonction est ici aménagé dans un corps en matériau isolant moulé qui est composé de deux parties complémentaires 40, 41. La partie 44 porte un piètement permettant la fixation du bloc de jonction sur divers profilés de support normalisés, dont un modèle 43 à bords parallèles rentrants et décalés ici montré.

Le piètement que comporte la partie 44 est ici du type de celui décrit dans la demande de brevet français 2392576 de la demanderesse.

La partie 41 du corps se présente sous forme d'une plaquette d'allure rectangulaire venant obturer une ouverture de forme complémentaire de la partie 44 sur laquelle elle est fixée par exemple par encliquetage et/ou sondage ultrasonique.

Cette ouverture est ici ménagée latéralement au dessus du piètement sur une des grandes faces du corps d'allure parallélépipèdique rectangle, elle permet l'insertion des organes de raccordement dont le tube dans le boîtier que forme le bloc.

Le ou les tubes 2 sont disposés longitudinalement dans le bloc de manière que les orifices d'introduction de câble, tel 36, s'ouvrent sur les facettes d'extrémité du bloc.

Les poussoirs 16b et 16b′ de déplacement des bagues internes et externes, qui correspondent au moins dans leur principe au poussoir 16a décrit en liaison avec la figure 5, saillent en face supérieure 45 de bloc à l'opposé du piètement et au travers des ouvertures longitudinales 35b et 35b′ correspondant à l'ouverture longitudinale 35 de la figure 5.

Un poussoir 23b, qui saille au travers d'une ouverture longitudinale 24b de la face supérieure 45, permet le déplacement d'un coulisseau de commutation correspondant au coulisseau 21 de la figure 2.

Un orifice 4, ici ménagé entre les ouvertures longitudinales 24b et 35b, est prévu pour permettre l'introduction d'une fiche de test dans une prise permettant la mise en contact du conducteur de la prise avec une pièce conductrice centrale de l'unité de raccordement et du conducteur périphérique de la prise avec le tube de liaison, selon un agencement correspondant dans son principe à celui décrit en liaison avec la figure 2.

## Revendications

1. Agencement de raccordement composé d'au moins un tube de liaison (2), électriquement conducteur, dont au moins une extrémité, dite de raccordement, est agencée pour recevoir une extrémité d'un câble coaxial dont le conducteur périphérique (4) a été dénudé de son gainage pour pouvoir être électriquement raccordé au tube de liaison dans lequel il pénètre, ledit tube comportant des moyens d'immobilisation et de raccordement électrique qui sont constitués par des languettes (5) et par des mors, périphériques et élastiques, respectivement pour le conducteur périphérique et pour le conducteur central (9) du câble coaxial, les mors étant placés à une extrémité d'une pièce conductrice de liaison (10) fixée axialement dans le tube de liaison dont elle est électriquement isolée, caractérisé en ce que les moyens d'immobilisation et de raccordement de conducteur périphérique (4) sont constituées par des languettes (5), ménagées en extrémité de raccordement du tube de liaison, et par une première bague (6) coulissant sur le tube de liaison et permettant de rapprocher les languettes, lorsqu'elle les enserre, ou alternativement de les laisser librement écartées, suivant le positionnement qui est donné à cette première bague au long du tube, et en ce que les moyens d'immobilisation et de raccordement de conducteur central comportent une seconde bague (14) coulissant dans le tube de liaison sur la pièce de liaison (10) sous l'action d'un poussoir (16) saillant hors du tube de liaison au travers d'une ouverture longitudinale de ce dernier, ladite bague permettant de rapprocher les mors situés à une extrémité de pièce de liaison, lorsqu'elle les enserre ou alternativement de le laisser librement écartés, suivant le positionnement qui est donné à cette seconde bague au long de la pièce de liaison.

2. Agencement de raccordement, selon la revendication 1, caractérisé en ce qu'il comporte un même poussoir (16a) mobile parallèlement à l'axe du tube pour déplacer les deux bagues, l'une interne, l'autre externe d'un tube de liaison, à une extrémité de raccordement de ce tube, d'une première position d'introduction d'un conducteur central et du conducteur périphérique d'un même câble coaxial, respectivement l'un entre les mors et l'autre entre les languettes de l'extrémité de raccordement considérée, à unes seconde position pour laquelle les deux conducteurs sont immobilisés et électriquement en contact l'un avec le tube de liaison et l'autre avec la pièce de liaison.

3. Agencement de raccordement, selon la revendication 1, caractérisé en ce que la première bague, au moins est repoussée, en position d'immobilisation et de mise en contact d'un conducteur de câble par l'intermédiaire d'un ressort hélicoïdal (32) qui est centré sur l'axe longitudinal commun au tube de liaison et à cette première bague et qui prend appui dans le tube à cet effet.

4. Agencement de raccordement, selon les revendications 2 et 3, caractérisé en ce que, logé dans un boîtier (34), il comporte un poussoir (16a) qui est déplaçable de l'extérieur du boîtier, via une fenêtre longitudinale parallèle à l'axe du tube, et qui possède une patte d'entraînement (30) de seconde bague (14a) pénétrant dans une cavité longitudinale s'ouvrant en périphérie de cette dernière où elle est susceptible d'avoir un libre déplacement longitudinal limité, ainsi qu'une pièce de poussée (33) de première bague (6a), pour repousser cette première bague en position de desserrage à l'encontre du ressort hélicoïdal.

5. Module de raccordement de câbles coaxiaux, bout-à-bout, et notamment bloc de jonction, caractérisé en ce qu'il comporte deux agencements de raccordement, selon au moins l'une des revendications 1 à 4, réalisés chacun à une extrémité d'un même tube de liaison (2).

6. Module de raccordement de câbles coaxiaux, selon la revendication 5, caractérisé en ce qu'il comporte un commutateur (21) logé dans le tube de liaison entre les deux pièces de liaison (10, 10′) des agencements de raccordement réalisés aux extrémités de ce tube, ce commutateur étant manoeuvrable depuis l'extérieur dudit tube pour alternativement établir une liaison électrique entre les deux pièces de liaison ou l'interrompre.

7. Module de raccordement de câbles coaxiaux, selon la revendication 6, caractérisé en ce que le commutateur est constitué par un coulisseau (21) logé dans le tube de liaison entre les deux pièces de liaison qui comportent chacune une broche (20, 20′) en regard, dans l'axe du tube, le coulisseau comportant un conduit longitudinal (22), électriquement conducteur, lui permettant de s'enficher sur l'une et /ou l'autre des broches en établissant ou non une liaison électrique entre elles, en fonction de la position qui lui est imposée de l'extérieur du tube de liaison par un poussoir (23) mobile en translation au long d'une ouverture longitudinale de ce tube.

8. Module de raccordement de câbles coaxiaux, selon la revendication 7, caractérisé en ce qu'il comporte une prise (27, 28) pour fiche de test qui est ménagée au travers du tube au droit d'une pièce de positionnement (11′) de pièce de liaison (10′) pour permettre un contact électrique entre, d'une part, le tube de liaison et le conducteur périphérique (26) de la fiche de test et, d'autre part, la pièce de liaison concernée et le conducteur central de ladite fiche de test.

## Patentansprüche

1. Anschlußeinrichtung, bestehend aus mindestens einem elektrisch leitenden Verbindungsrohr (2), von dem mindestens ein Ende, Anschlußende genannt, zur Aufnahme eines Endes eines Koaxialkabels ausgebildet ist, dessen peripherer Leiter (4) von seiner Hülle befreit worden ist, um elektrisch an das Verbindungsrohr angeschlossen werden zu können, in das er eindringt, wobei das Rohr Mittel zum Blockieren und elektrischen Anschließen aufweist, die aus peripheren und elastischen Zungen (5) und Klemmbacken, für den peripheren Leiter bzw. für den zentralen Leiter (9) des Koaxialkabels bestehen, wobei die Klemmbacken an einem Ende eines leitenden Verbindungsteils (10) angebracht sind, das axial im Verbindungsrohr befestigt ist und gegen das es elektrisch isoliert ist, dadurch gekennzeichnet, daß die Mittel zum Blockieren und Anschließen des peripheren Leiters (4) aus Zungen (5), die am Anschlußende des Verbindungsrohres vorgesehen sind, und aus einem ersten Ring (6) bestehen, der auf dem Verbindungsrohr gleitet und die Zungen einander annähern läßt, wenn er sie einspannt, bzw. alternativ sie frei auf Abstand läßt, je nach der Stellung des ersten Rings entlang des Rohres, und daß die Mittel zum Blokkieren und Anschließen des zentralen Leiters einen zweiten Ring (14) aufweisen, der im Verbindungsrohr auf dem Verbindungsteil (10) unter der Einwirkung eines Schiebers (16) gleitet, der aus dem Verbindungsrohr durch eine Längsöffnung desselben vorspringt, wobei dieser Ring die an einem Ende des Verbindungsteils befindlichen Klemmbacken einander annähern kann oder alternativ sie frei auf Abstand hält, je nach der Stellung des zweiten Rings entlang des Verbindungsteils.

2. Anschlußeinrichtung nach Anspruch 1, dadurch gekennzeichnet, daß sie einen gemeinsamen Schieber (16a) aufweist, der parallel zur Achse des Rohres beweglich ist, um die beiden Ringe, nämlich den einen im Inneren und den anderen an der Außenseite des Verbindungsrohrs und an einem Anschlußende des Rohres von einer ersten Einführungsstellung zum Einführen des zentralen Leiters und des peripheren Leiters eines Koaxialkabels zwischen die Klemmbacken bzw. zwischen die Zungen des betreffenden Anschlußendes, in eine zweite Stellung zu verschieben, in der die beiden Leiter blockiert sind und der eine mit dem Verbindungsrohr, bzw. der andere mit dem Verbindungsstück elektrisch in Kontakt stehen.

3. Anschlußeinrichtung nach Anspruch 1, dadurch gekennzeichnet, daß mindestens der erste Ring in die Blockier- und die Kontaktierstellung eines Kabelleiters durch eine Schraubenfeder (32) gedrückt wird, die auf der dem Verbindungsrohr und dem ersten Ring gemeinsamen Längsachse zentriert ist, und die sich hierzu in dem Rohr abstützt.

4. Anschlußeinrichtung nach den Ansprüchen 2 und 3, dadurch gekennzeichnet, daß sie einen in einem Gehäuse (34) untergebrachten Schieber (16a) aufweist, der an der Außenseite des Gehäuses durch ein längsgerichtetes, parallel zur Achse des Rohres verlaufendes Fenster verschiebbar ist und der eine Mitnehmerklaue (30) für den zweiten Ring (14a) besitzt, der in eine Längsausnehmung eindringt, die sich an der Peripherie des Ringes befindet, wo die Klaue begrenzt frei in Längsrichtung verschoben werden kann, und daß sie ein Schubteil (33) für den ersten Ring (6a) aufweist, um diesen ersten Ring gegen die Kraft der Schraubenfeder in die klemmwirkungsfreie Stellung zu drücken.

5. Anschlußmodul für den stirnseitigen Anschluß von Koaxialkabeln, insbesondere Verbindungsblock, dadurch gekennzeichnet, daß er zwei Anschlußeinrichtungen gemäß mindestens einem der Ansprüche 1 bis 4 aufweist, die je jede an einem Ende eines gemeinsamen Verbindungsrohres (2) hergestellt ist.

6. Anschlußmodul für koaxiale Kabel nach Anspruch 5, dadurch gekennzeichnet, daß er einen Schalter (21) aufweist, der im Verbindungsrohr zwischen den beiden Verbindungsteilen (10, 10′) der an den Enden dieses Rohres gebildeten Anschlußeinrichtungen liegt, wobei dieser Schalter von außerhalb des Rohres her betätigbar ist, um alternativ eine elektrische Verbindung zwischen den beiden Verbindungsteilen herzustellen oder zu unterbrechen.

7. Anschlußmodul für Koaxialkabel nach Anspruch 6, dadurch gekennzeichnet, daß der Schalter aus einem Schieber (21) besteht, der in dem Verbindungsrohr zwischen den beiden Verbindungsteilen gelagert ist, die jeweils einen Kontaktstift (20, 20′) in der Achse des Rohres und einander gegenüberstehend enthalten, wobei der Schieber ein in Längsrichtung verlaufendes, elektrisch leitendes Rohr (22) aufweist, das sich über den einen und/oder den anderen der Kontaktstifte unter Bildung oder Trennung einer elektrischen Verbindung in Abhängigkeit von der Stellung schieben kann, die ihm von außerhalb des Verbindungsrohres her durch einen Schieber (23) erteilt wird, der entlang einer Längsöffnung des Rohres beweglich ist.

8. Anschlußmodul für Koaxialkabel nach Anspruch 7, dadurch gekennzeichnet, daß er für einen Prüfstecker ein Einsteckloch (27, 28) aufweist, das quer durch das Rohr und gerade durch ein Positionierungsteil (11′) des Verbindungsteils (10′) geführt ist, um einen elektrischen Kontakt zwischen einerseits dem Verbindungsrohr und dem peripheren Leiter (26) des Prüfsteckers und andererseits dem betreffenden Verbindungsteil und dem zentralen Leiter des Prüfsteckers zu ermöglichen.

## Claims

1. A connection device comprising at least one electrically conductive link tube (2) having at least one "connection" end arranged to receive one end of a coaxial cable whose peripheral conductor (4) is stripped of its covering in order to be capable of being electrically connected to the link tube into which it penetrates, said tube including locking and electrical connection means which are constituted by resilient peripheral tongues (5) and by resilient peripheral jaws respectively for the peripheral conductor and for the central conductor (9) of the coaxial cable, the jaws being positioned at one end of a conducting link part (10) axially fixed in the link tube from which it is electrically insulated, the device being characterized in that the locking and peripheral conductor means (4) are constituted by tongues (5), provided at the connection end of the link tube, and by a first ring (6) sliding relative to the link tube and permitting the tongues to be brought closer together, when it clamps them, or alternatively allowing them to be freely splayed apart, depending on the position that is given to said first ring along the tube, and in that the locking and central conductor connection means include a second ring (14) sliding in the link tube relative to the link part (10) under the action of a pushbutton (16) projecting outside the link tube through a longitudinal opening therein, said ring permitting the jaws situated at one end of the link part to be brought closer together, when it clamps them, or alternatively allows them to be freely splayed apart, depending on the position that is given to said second ring along the link part.

2. A connection device according to claim 1, characterized in that it includes a single pushbutton (16a) movable parallel to the axis of the tube for displacing both of the rings at a connection end of the tube, said rings comprising a ring internal to the tube and a ring external to the link tube, said rings being displaced between a first position for insertion of a central conductor and a peripheral conductor of the same coaxial cable, respectively between the jaws and between the tongues of the connection end under consideration, and a second position in which both conductors are held in place and make electrical conduct, one of them with the link tube and the other with the link part.

3. A connection device according to claim 1, characterized in that the first ring, at least, is pushed back into a position for holding and making electrical contact with a conductor of the cable by means of a helical spring (32) which is centered on the longitudinal axis common to the link tube and to said first ring, and which bears against the inside of the tube for this purpose.

4. A connection device according to claims 2 and 3, characterized in that it includes a pushbutton (16a) received inside a housing (34), the pushbutton being displaceable from outside the housing via a longitudinal window extending parallel to the axis of the tube and having a drive lug (30) for driving the second ring (14a) and penetrating into a longitudinal cavity opening onto the periphery thereto, thereby enabling said drive lug to have a limited degree of longitudinal lost motion, the pushbutton also having a thrust part (33) for driving the first ring (6a) and for thrusting said first ring into an unclamping position against the urging of the central spring.

5. A module for interconnecting coaxial cables end to end, and in particular a junction block, characterized in that it comprises two connection devices according to at least one of claims 1 to 4, that are formed at respective ends of a single link tube (2).

6. A coaxial cable connection module according to claim 5, characterized in that it includes a switch (51) received inside the link tube between the two links parts (10, 10′) of the connection devices provided at the ends of the tube, said switch being operable from outside said tube, for alternatively establishing an electrical connection between the two link parts or for interrupting the connection.

7. A coaxial cable connection module according to claim 6, characterized in that the switch is constituted by a slider (21) received inside the link tube between the two link parts, each of which comprises a pin (20, 20′) lying on the axis of the tube and facing the other pin, the slider having a longitudinal duct (22) which is electrically conducting, enabling the slider to be engaged over one and/or the other of the pins and establishing or not establishing electrical connections therebetween as a function of the position imposed on the slider from outside the link tube by a pushbutton (23) which is movable in translation along a longitudinal opening through the tube.

8. A coaxial cable connection module according to claim 7, characterized in that it includes a socket (27, 28) for a test probe, the socket being provided through the tube over one positioning part (11′) of the link part (10′) in order to enable electrical contacts to be established firstly between the link tube and the peripheral conductor (26) of the test probe, and secondly between the link part in question and the central conductor of said test probe.
